# FASCICULE DE BREVET EUROPEEN

(11) **EP 0 273 808 B1**
(45) Date de publication et mention de la délivrance du brevet: **10.10.1990**
(21) Numéro de dépôt: 87402731.1
(22) Date de dépôt: 02.12.1987
(51) Int. Cl.: B65D 85/00

(54) **Emballage pour tronçonneuses**
Verpackung für Kettensäge
Package for a chain saw

(30) Priorité: 03.12.1986 FR 8616905
(43) Date de publication de la demande: 06.07.1988
(73) Titulaire: NAUDER, F-75116 Paris (FR)
(72) Inventeur: Raynaud, Guillaume, F-75017 Paris (FR)
(74) Mandataire: Boutin, Antoine

(56) Documents cités:
- DE-A- 2 455 213
- US-A- 4 162 004

## Description

L'invention concerne un emballage pour le transport de tronçonneuses ayant le guide de chaîne or la chaîne montés sur le moteur.

Il a déjà été proposé, par exemple par le brevet US no 4 162 004, un emballage permettant le transport de tronçonneuses munies de leur guide-chaîne, mais un tel emballage est de forme complexe et un grand volume est perdu lorsque l'on veut transporter des tronçonneuses ainsi emballées.

C'est pourquoi l'on préfère actuellement emballer les tronçonneuses avec le guide de chaîne et la chaîne démontés afin de pouvoir réaliser un emballage compact et facilement gerbable, notamment en vue de l'expédition sur des palettes ou dans des conteneurs.

Il en résulte l'inconvénient que le montage du guide de chaîne doit être effectué par le revendeur ou même, de plus en plus fréquemment, par l'utilisateur final, lorsque la tronçonneuse est achetée dans un magasin à grande surface.

L'invention vise donc à procurer un emballage pour tronçonneuse permettant à celle-ci d'être présentée avec le guide de chaîne monté en usine, tout en restant compact et autorisant un gerbage régulier.

Selon une première variante de réalisation de l'invention, l'emballage est un emballage individuel pour le transport de tronçonneuses ayant le guide de chaîne et la chaîne montés sur le moteur, caractérisé par le fait que l'emballage (1) est un parallélépipède rectangle (1) de longueur (2) sensiblement égale à la moitié de la longueur hors tout (3) de la tronçonneuse complète et en ce que ledit emballage (1) comporte sur une des faces latérales (5) deux fentes (6) parallèles de dimensions autorisant le passage d'un guide de chaîne (4) de tronçonneuse, l'une desdites fentes (6) permettant le passage du guide de chaîne (4) de la tronçonneuse emballée, et l'autre desdite fentes permettant le passage du guide de chaine (4) de la tronçonneuse disposée tête-bêche.

Selon une seconde variante de réalisation de l'invention, l'emballage est un emballage individuel pour le transport de tronçonneuses ayant le guide de chaîne et la chaîne montés sur le moteur, caractérisé par le fait que l'emballage (1) est un parallélépipède rectangle (1) de longueur (2) sensiblement égale à la moitié de la longueur hors tout (3) de la tronçonneuse complète et en ce que ledit emballage (1) comporte, sur une face latérale (5), une fente (6) pour le passage du guide de chaîne (4), tandis qu'une face longitudinale (9) adjacente à ladite face latérale (5) comporte une ouverture (10) pour la poignée (11) de la tronçonneuse servant de maintien au guide de chaîne (4) d'une tronçonneuse disposée tête-bêche.

Dans les deux cas, on obtient un emballage individuel pour tronçonneuse permettant, par une disposition en tête-bêche, une expédition par groupe de deux dans un volume sensiblement égal à celui occupé par une seule tronçonneuse.

Une place considérable est ainsi économisée lors du stockage.

D'autres caractéristiques et avantages de l'invention ressortiront de la description qui va suivre d'exemples de réalisation non limitatifs en relation avec les dessins annexés dans lesquels :
La figure 1 est une vue schématique en perspective d'une tronçonneuse dans un emballage selon une première variante de réalisation ;
La figure 2 montre l'assemblage tête-bêche de deux tronçonneuses emballées selon la figure 1 ;
La figure 3 est une vue schématique en perspective du bloc réalisé par deux tronçonneuses emballées selon la figure 1;
La figure 4 est une vue schématique en perspective d'une tronçonneuse dans un emballage selon une deuxième variante de réalisation de l'invention;
La figure 5 est une vue schématique en perspective du bloc réalisé par deux tronçonneuses emballées selon la figure 4.

Selon la première variante de réalisation représentée aux figures 1 à 3, chaque tronçonneuse est emballée individuellement dans un conteneur de forme parallélépipédique rectangle 1 d'une longueur 2, sensiblement égale à la moitié de la longueur hors tout 3 de la tronçonneuse, le guide de chaîne 4 étant monté. L'une des faces latérales 5 de l'emballage comporte en partie basse deux fentes 6 parallèles de dimensions suffisantes pour autoriser le passage du guide de chaîne 4 avec son potrège-guide non représenté.

Ainsi, le bloc moteur et sa poignée se trouvent enfermés et calés par tous moyens appropriés à l'intérieur de l'emballage tandis que le guide de chaîne fait saillie par l'une des fentes 6.

Il suffit de présenter tête-bêche une autre tronçonneuse emballée, les deux guides de chaîne passeront respectivement dans la fente restée libre de leurs emballages et l'on réalise un bloc parallélépipédique régulier de volume sensiblement égal à celui d'une seule tronçonneuse et constituant l'emballage de deux tronçonneuses.

De préférence, une face 7 d'un emballage comporte à l'emplacement de la poignée une zone affaiblie ou prédécoupée 8 qu'il suffit de défoncer pour saisir la poignée et transporter individuellement chaque tronçonneuse.

Selon la seconde variante de réalisation représentée sur les figures 3 et 4, la face latérale 5 de l'emballage 1 ne comporte qu'une seule fente 6 pour le passage d'un guide de chaîne 4, tandis que l'une des faces longitudinales adjacentes 9 comporte une découpe 10 pour le passage de la poignée 11.

Dans cet exemple de réalisation, il n'est pas nécessaire de prévoir une zone affaiblie ou prédécoupée pour permettre le transport individuel de la tronçonneuse par sa poignée.

En effet, celle-ci faisant saillie hors de l'emballage comme le montrent les figures 3 et 4, sert à la fois au maintien d'un guide de chaîne d'une autre tronçonneuse présentée tête-bêche pour le stockage, et à la préhension individuelle d'une tronçonneuse.

## Revendications

1. Emballage individuel pour le transport de tronçonneuses ayant le guide de chaîne et la chaîne montés sur le moteur, caractérisé par le fait que l'emballage (1) est un parallélépipède rectangle (1) de longueur (2) sensiblement égale à la moitié de la longueur hors tout (3) de la tronçonneuse complète et en ce que ledit emballage (1) comporte sur une face latérale (5) deux fentes (6) parallèles de dimensions autorisant le passage d'un guide de chaîne (4) de tronçoneuse, l'une desdites fentes (6) permettant le passage du guide de chaîne (4) de la tronçonneuse emballée, et l'autre desdites fentes permettant le passage du guide de chaîne d'une tronçonnense disposée tête-bêche.

2. Emballage selon la revendication 1, caractérisé en ce qu'il comporte sur une de ses faces (7) une zone affaiblie ou prédécoupée (8) permettant l'accès à la poignée de la tronçonneuse.

3. Emballage individuel pour le transport de tronçonneuses ayant le guide de chaîne et la chaîne montés sur le moteur, caractérisé par le fait que l'emballage (1) est un parallélépipède rectangle (1) de longueur (2) sensiblement égale à la moitié de la longueur hors tout (3) de la tronçonneuse complète et en ce que ledit emballage (1) comporte sur une face latérale (5) une fente (6) pour le passage du guide de chaîne (4), tandis qu'une face longitudinale (9) adjacente à ladite face latérale (5) comporte une ouverture (10) pour la poignée (11) de la tronçonneuse servant de maintien au guide de chaîne (4) d'une tronçonneuse disposée tête-bêche.

## Patentansprüche

1. Einzelne Verpackung für den Transport von Motorsägen, bei denen die Kettenführung und die Kette am Motor montiert sind, dadurch gekennzeichnet, daß die Verpackung (1) als rechteckiger Quader (1) einer Länge (2) im wesentlichen gleich der halben Gesamtlänge (3) der ganzen Säge ausgebildet ist und an einer Seitenfläche (5) zwei parallele Schlitze (6) solcher Größe aufweist, daß sie das Durchstecken einer Kettenführung (4) einer Säge zulassen, wobei einer der Schlitze (6) das Durchstecken der Kettenführung (4) der in der Verpackung aufgenommenen Säge und der andere Schlitz das Durchstecken der Kettenführung einer umgekehrt angeordneten Säge zuläßt.

2. Verpackung nach Anspruch 1, dadurch gekennzeichnet, daß sie auf einer ihrer Flächen (7) einen schwächeren oder vorgestanzten Bereich (8) aufweist, der den Zugang zum Handgriff der Säge ermöglicht.

3. Einzelne Verpackung für den Transport von Motorsägen, bei denen die Kettenführung und die Kette am Motor montiert sind, dadurch gekennzeichnet, daß die Verpackung (1) als rechteckiger Quader (1) einer Länge (2) im wesentlichen gleich der halben Gesamtlänge (3) der ganzen Säge ausgebildet ist und an einer Seitenfläche (5) einen Schlitz (6) zum Durchstecken der Kettenführung (4) aufweist, während eine dieser Seitenfläche (5) benachbarte Längsfläche (9) mit einer Öffnung (10) für den Handgriff (11) der Säge versehen ist, wobei der Handgriff als Halter für die Kettenführung (4) einer umgekehrt angeordneten Kettenführung dient.

## Claims

1. An individual packaging for transport of chain saws having the chain guide and the chain mounted on the motor, characterized in that the packaging (1) is a rectangular parallelepiped (1) having a length (2) substantially equal to half the overall length (3) of the complete chain saw, and in that said packaging (1) comprises on one of its lateral faces (5) two parallel slots (6) having dimensions which allow the passage of a chain guide (4) of a chain saw therethrough, one of said slots (6) giving passage to the chain guide (4) of the packaged chain saw and the other of said slots giving passage to the chain guide (4) of another chain saw arranged in head to tail configuration with said chain saw.

2. A packaging according to Claim 1, wherein there is provided on one of its faces (7) a weakened or pre-cut zone (8) giving access to the handle of the chain saw.

3. An individual packaging for transport of chain saws having the chain guide and the chain mounted on the motor, characterized in that the packaging (1) is a rectangular parallelepiped (1) having a length (2) substantially equal to half the overall length (3) of the complete chain saw, and in that said packaging (1) comprises on one of its lateral faces (5) a slot (6) for the passage of the chain guide (4), while a longitudinal face (9) adjacent to said lateral face (5) comprises an aperture (10) for the handle (11) of the chain saw, said aperture (10) serving for holding in place the chain guide (4) of another chain saw arranged head to tail with said first chain saw.
